# FASCICULE DE BREVET EUROPEEN

(11) **EP 3 242 571 B1**
(45) Date de publication et mention de la délivrance du brevet: **28.11.2018**
(21) Numéro de dépôt: 16700854.9
(22) Date de dépôt: 04.01.2016
(51) Int. Cl.: A44C 17/02

(54) **DISPOSITIF DE FIXATION D'UN SYSTÈME DE SERTISSAGE**
BEFESTIGUNGSVORRICHTUNG EINES FASSUNGSSYSTEMS
ATTACHMENT DEVICE OF A SETTING SYSTEM

(30) Priorité: 07.01.2015 CH 20152015
(43) Date de publication de la demande: 15.11.2017
(73) Titulaire: Cartier International AG, 6312 Steinhausen (CH)
(72) Inventeur: CHEVALLIER, Gabriel, 74200 Allinges (FR); MOYSE, Romain, 25500 Montlebon (FR)
(74) Mandataire: P&TS SA (AG, Ltd.)
(86) Numéro de dépôt international: PCT/IB2016/050021
(87) Numéro de publication internationale: WO 2016/110792

(56) Documents cités:
- EP-A1- 2 510 824
- WO-A2-2012/115458
- RU-U1- 100 367
- US-A- 6 003 521

## Description

### Domaine technique

La présente invention concerne un dispositif de fixation d'un système de sertissage permettant de fixer un support de sertissage de manière flexible sur un article d'horlogerie ou de joaillerie. L'invention concerne également un système de sertissage comprenant un tel dispositif de fixation.

### Etat de la technique

Les systèmes de sertissage permettent de monter un ou des pierres précieuses à un support. Lorsque la pierre est montée de manière fixe sur le support, il est difficile de voir la lumière réfléchie au travers des différentes facettes de la pierre puisque les mouvements de la pierre sont très réduits. Un tel montage n'est donc pas optimal lorsque l'on recherche un certain effet d'animation. Pour cette raison, des systèmes de sertissage comprennent des éléments ressort ou des moyens optiques afin de produire un effet d'animation.

Le modèle d'utilité RU100367U décrit un article de bijouterie comprenant une pierre précieuse fixée dans un chaton en forme de rondelle, cet ensemble pierre-chaton est lié à une base de l'article par un ressort cylindrique. La vibration de la pierre montée sur le ressort provoque un effet de réfraction de la lumière. La fixation des extrémités du ressort au chaton et à la base est cependant compliquée et délicate. Dans le cas de petits ressorts, requis dans le cas de pierres de faibles tailles, ces derniers peuvent se déformer d'une manière excessive lorsque la pierre se déplace par rapport à sa position initiale, péjorant le mouvement de vibration de la pierre et donc de l'esthétique de la pièce. De plus, le dimensionnement du ressort de sorte à obtenir l'effet visuel recherché le rend fragile et le ressort peut être également déformé de manière irréversible par les chocs.

Un autre problème associé aux systèmes de sertissage connus est qu'ils sont susceptibles à une séparation accidentelle du chaton et/ou une déformation du ressort suite à un choc important.

Dans le cas de ressorts de petites dimensions, la faible épaisseur des parois (ou spires) du ressort ne permet pas de chasser le ressort dans un alésage, les déformations étant trop importante pour une bonne tenue du ressort. La fixation du ressort par collage n'est pas non plus avantageuse puisqu'il est difficile de maitriser la quantité de colle. A moins de laisser suffisamment de place entre la zone de collage et les spires du ressort, les spires risquent d'être baignées dans la colle due à l'effet de capillarité ou par écoulement de la colle.

### Bref résumé de l'invention

Un but de la présente invention est de proposer un dispositif de fixation d'un système de sertissage pour un article d'horlogerie ou de joaillerie exempt des limitations des systèmes connus.

Un autre but de l'invention est d'obtenir un dispositif de fixation d'un système de sertissage qui comprenne un ressort hélicoïdal pouvant être fixé sans qu'il y ait de déformation rémanente des extrémités du ressort et qui permette d'assurer la tenue du ressort lorsque le système de sertissage vibre.

Selon l'invention, ces buts sont atteints notamment au moyen d'un dispositif de fixation d'un système de sertissage comprenant: un support de sertissage; un ressort à développante verticale hélicoïdale s'étendant axialement entre le support de sertissage et l'article de manière à ce que le support de sertissage puisse être mis en oscillation; le système de fixation comprend un élément de fixation distal arrangé pour recevoir, par chassage, une extrémité distale du ressort de manière à fixer le ressort à l'article; une rainure axiale distale pratiquée dans une extrémité distale du ressort et s'étendant axialement, la rainure axiale distale permettant d'absorber radialement au moins une partie de l'effort de chassage de l'extrémité distale sur l'élément de fixation distal; une rainure radiale distale pratiquée dans l'extrémité distale du ressort et s'étendant de manière périphérique; et un ergot distal solidaire de l'élément de fixation distal, l'ergot distal étant arrangé pour permettre le chassage de l'extrémité distale sur l'élément de fixation distal et pour coopérer avec la rainure radiale distale quand l'extrémité distale est chassée sur l'élément de fixation distal de sorte à verrouiller axialement le ressort.

La présente invention concerne également un système de sertissage comprenant le dispositif de fixation.

Des formes d'exécution particulières et variantes sont décrites dans les revendications dépendantes.

### Brève description des figures

Des exemples de mise en oeuvre de l'invention sont indiqués dans la description illustrée par les figures annexées dans lesquelles:
la figure 1 montre une vue en coupe d'un système de sertissage, selon un mode de réalisation;
la figure 2 montre une vue de côté du ressort, selon un mode de réalisation;
la figure 3 montre un détail d'une des extrémité du ressort, selon un mode de réalisation; et
la figure 4 montre un détail d'une extrémité distale du ressort chassée sur une goupille.

### Exemple(s) de mode de réalisation de l'invention

La figure 1 montre une vue en coupe d'un système de sertissage 1 est illustré à la figure 1. Le système de sertissage 1 comprend un support de sertissage 3, ou chaton, dans lequel est montée une pierre précieuse 2, telle qu'un diamant, rubis, saphir ou émeraude. On comprendra ici que l'expression "une pierre précieuse" signifie au moins une pierre précieuse 2, le support 3 pouvant supporter une pluralité de pierres précieuses 2. L'expression "pierre précieuse" peut également englober tout type de pierres, telles que les pierres fines. Le support de sertissage 3 peut comprendre une partie de forme tronconique et servant de siège à la culasse 8 de la pierre 2. Le système de sertissage 1 comprend également un élément élastique 5, représenté dans la figure 1 par un ressort hélicoïdal de section cylindrique, dont une extrémité proximale 13 est fixée au support de sertissage 3 par l'intermédiaire d'un élément de fixation proximal 30. Une extrémité distale 17 du ressort 5 est fixée à article d'horlogerie ou de joaillerie 6 par l'intermédiaire d'un élément de fixation distal 14. Dans la figure 1, le système de sertissage 1 comprend une butée 18 plus rigide que l'élément élastique 5 et arrangée pour coopérer avec le support de sertissage 3 de manière à limiter l'amplitude du mouvement axial et/ou radial de la pierre 2 lorsque cette dernière oscille.

Dans cet arrangement, l'élément élastique 5 relie élastiquement le support de sertissage 3 avec la pierre 2 à l'article 6, de sorte que la pierre 2 puisse osciller ou vibrer sur l'élément élastique 5 suite à un mouvement de l'article 6 (autrement dit, de sorte à ce que le support de sertissage, et donc la pierre, puisse osciller ou vibrer sur l'élément élastique 5 suite à un mouvement de l'article 6). Par exemple, lors d'un choc ou d'un mouvement brusque de l'article d'horlogerie ou de joaillerie 6 comportant le système de sertissage 1, l'extrémité distale 17 de l'élément élastique 5 fixée sur l'article 6 reste fixe, tandis que le reste de l'élément élastique 5 se déforme élastiquement sous l'effet de l'accélération de la masse de la pierre 2 et du support de sertissage 3. La raideur de l'élément élastique 5, la masse de la pierre 2 et du support de sertissage 3, ainsi que l'intensité du choc sont les principaux facteurs définissant l'amplitude des vibrations (ou oscillations) de la pierre 2.

Dans un tel arrangement, l'oscillation de la pierre 2 se fait selon un mouvement radial par rapport à un axe de symétrie 15 et un mouvement axial par rapport à ce même axe 15. Le système de sertissage 1 est destiné à créer une animation sur un article d'horlogerie 6 ou de joaillerie, par exemple sur un cadran de montre, sur la base d'une vibration de la pierre. Autrement dit, le système de sertissage 1 doit être configuré pour que la vibration de la pierre soit rapide mais bien visible. La vibration doit également être pérenne dans le temps et dans son environnement d'utilisation. D'autre part, de manière à loger le système de sertissage 1, par exemple, entre le cadran et la glace de la montre, sur une lunette, un bijou, son encombrement doit être minimal et les dimensions du système de sertissage 1 devront être réduites.

La vibration de la pierre 2, selon un mouvement axial et/ou radial par rapport à l'axe de symétrie 15, sera visible dans le cas où la fréquence d'oscillation de celle-ci est adaptée à la persistance rétinienne. Cette fréquence d'oscillation est typiquement comprise entre 1 Hz et 30 Hz.

Dans la forme d'exécution particulière de la figure 1, l'élément élastique comprend un ressort 5 à développement en hélicoïde (par la suite "ressort hélicoïdal") de section cylindrique. Le ressort 5 comprenant des spires 10 enroulées en hélice permet d'obtenir un élément élastique ayant, à la fois, une longueur maximale et un encombrement minimal. La figure 2 montre une vue de côté du ressort 5 et la figure 3 montre un détail d'une des extrémités 13, 17 du ressort 5. L'élément de fixation distal comprend une goupille 14. L'élément de fixation proximal est une cheville 30, solidaire avec le support de sertissage 3 et venant se loger, au moins en partie, dans l'extrémité proximale 13 du ressort 5, de manière à fixer la cheville 30 à l'élément élastique 5 par serrage.

Dans un mode de réalisation, un système de fixation du système de sertissage 1 comprend un élément de fixation distal 14 arrangé pour recevoir, par chassage, l'extrémité distale 17 du ressort 5 de manière à fixer le ressort 5 à l'article 6. Le système de fixation comprend également une rainure axiale distale 52 pratiquée dans l'extrémité distale 17 du ressort 5 et s'étendant axialement. La rainure axiale distale 52 permet d'absorber radialement au moins une partie de l'effort de chassage de l'extrémité distale 17 sur l'élément de fixation distal 14.

Le système de fixation comprend également une rainure radiale distale 51 pratiquée dans l'extrémité distale 17 du ressort 5 et s'étendant de manière périphérique. Un ergot distal 141 solidaire de l'élément de fixation distal 14 est configuré pour permettre le chassage de l'extrémité distale 17 sur l'élément de fixation distal 14. L'ergot distal 141 est également configuré pour coopérer avec la première rainure radiale distale 51 quand l'extrémité distale 17 est chassée sur l'élément de fixation distal 14 de sorte à verrouiller axialement le ressort 5.

Selon une forme d'exécution illustrée aux figures 1 et 4, l'élément de fixation distal comprend une goupille 14 s'étendant à l'intérieur du ressort 5. La figure 4 montre un détail de l'extrémité distale 17 du ressort 5 chassée sur la goupille 14.

Dans un mode de réalisation, le système de fixation comprend également un élément de fixation proximal 30 arrangé pour recevoir, par chassage, l'extrémité proximale 13 du ressort 5 de manière à fixer le ressort 5 au support de sertissage 3. L'élément de fixation proximal comprend une seconde rainure axiale proximale 52' pratiquée dans l'extrémité proximale 13 du ressort 5 et s'étendant axialement. La rainure axiale proximale 52' permet d'absorber radialement au moins une partie de l'effort de chassage de l'extrémité proximale 13 sur l'élément de fixation proximal 30. Le système de fixation comprend également une rainure radiale proximale 51' pratiquée dans l'extrémité proximale 13 du ressort 5 et s'étendant de manière périphérique. Un ergot proximal 141', solidaire de l'élément de fixation proximal 30, est configuré pour permettre le chassage de l'extrémité proximale 13 sur l'élément de fixation proximal 30 et pour coopérer avec la rainure radiale proximale 51', quand l'extrémité proximale 13 est chassée sur l'élément de fixation proximal 30 de sorte à verrouiller axialement le ressort 5.

La rainure radiale distale 51 et/ou la rainure radiale proximale 51' peut être pratiquée dans une première (ou dernière) spire 11 du ressort 5 (voir la figure 3). Autrement dit, l'extrémité distale 17 correspond à une première spire 11 et l'extrémité proximale 13 correspond à une dernière spire 11' du ressort 5.

Les rainures radiales distale 51 et proximale 51' permettent de chasser le ressort 5 sur la goupille 14 et la cheville 30, respectivement, sans qu'il y ait de déformation rémanente des extrémités distale 17 et proximale 13 du ressort 5. Les rainures radiales distale 51 et proximale 51' assurent donc un maintien du ressort 5 sur la goupille 14 et la cheville 30 et un bon alignement du ressort 5 par rapport à l'article 6 et au support de sertissage 3.

L'ergot distal 141 et/ou proximal 141' permettent de bloquer le ressort 5 sur la goupille 14 et/ou la cheville 30, de sorte que le ressort 5 ne puisse pas glisser sur la goupille 14 et/ou la cheville 30 lorsque le système de sertissage 1 vibre.

Dans un mode de réalisation, le ressort cylindrique a une hauteur (distance entre l'extrémité proximale 13 et l'extrémité distale 17) d'environ 2 à 3 mm, un diamètre d'environ 2 mm et l'épaisseur des spires 10 est comprise entre environ 20 µm et 80 µm. De façon préférée, la hauteur est d'environ 1.6 mm. La première spire 11 et la dernière spire 11' ont chacune une hauteur d'environ un dixième de la hauteur du ressort 5. La hauteur de la première et dernière spire 11, 11' peut être déterminée de manière à être apte au guidage des extrémités du ressort 5 (hauteur minimale pour assurer que le ressort 5 soit droit). De manière avantageuse, la première spire 11 et la dernière spire 11' ont chacune une hauteur d'environ 0.2 mm.

### Numéros de référence employés sur les figures

- 1: dispositif de sertissage
- 10: spire
- 11: première spire
- 13: extrémité proximale du ressort
- 14: élément de fixation distal, goupille
- 141: ergot distal
- 141': ergot proximal
- 15: axe de symétrie
- 17: extrémité distale du ressort
- 18: butée
- 2: pierre précieuse
- 3: support de sertissage
- 30: élément de fixation proximal, cheville
- 5: élément élastique, ressort
- 51: rainure radiale distale
- 51': rainure radiale proximale
- 52: rainure axiale distale
- 52': rainure axiale proximale
- 6: article d'horlogerie ou de joaillerie
- 8: culasse

## Revendications

1. Dispositif de fixation d'un système de sertissage (1) pour un article d'horlogerie (6) ou de joaillerie comprenant:
un support de sertissage (3);
un ressort (5) à développante verticale hélicoïdale s'étendant axialement entre le support de sertissage (3) et l'article (6) de manière à ce que le support de sertissage (3) puisse être mis en oscillation;
**caractérisé en ce que**
le système de fixation comprend un élément de fixation distal (14) arrangé pour recevoir, par chassage, une extrémité distale (17) du ressort (5) de manière à fixer le ressort (5) à l'article (6);
une rainure axiale distale (52) pratiquée dans une extrémité distale (17) du ressort (5) et s'étendant axialement, la rainure axiale distale (52) permettant d'absorber radialement au moins une partie de l'effort de chassage de l'extrémité distale (17) sur l'élément de fixation distal (14);
une rainure radiale distale (51) pratiquée dans l'extrémité distale (17) du ressort (5) et s'étendant de manière périphérique; et
un ergot distal (141) solidaire de l'élément de fixation distal (14), l'ergot distal (141) étant arrangé pour permettre le chassage de l'extrémité distale (17) sur l'élément de fixation distal (14) et pour coopérer avec la rainure radiale distale (51) quand l'extrémité distale (17) est chassée sur l'élément de fixation distal (14) de sorte à verrouiller axialement le ressort (5).

2. Le dispositif de fixation selon la revendication 1,
dans lequel l'élément de fixation distal comprend une goupille (14) s'étendant à l'intérieur du ressort (5).

3. Dispositif de fixation proximal pour un article d'horlogerie (6) ou de joaillerie comprenant: un support de sertissage (3); et un ressort (5) à développante verticale hélicoïdale s'étendant axialement entre le support de sertissage (3) et l'article (6) de manière à ce que le support de sertissage (3) puisse être mis en oscillation;
**caractérisé en ce que**
le dispositif de fixation proximal comprend un élément de fixation proximal (30) arrangé pour recevoir, par chassage, une extrémité proximale (13) du ressort (5) de manière à fixer le ressort (5) au support de sertissage (3);
une rainure axiale proximale (52') pratiquée dans une extrémité proximale (13) du ressort (5) et s'étendant axialement, la rainure axiale proximale (52') permettant d'absorber radialement au moins une partie de l'effort de chassage de l'extrémité proximale (13) sur l'élément de fixation proximal (30);
une rainure radiale proximale (51') pratiquée dans l'extrémité proximale (13) du ressort (5) et s'étendant de manière périphérique; et
un ergot proximal (141') solidaire de l'élément de fixation proximal (30), l'ergot proximal (141') étant arrangé pour permettre le chassage de l'extrémité proximale (13) sur l'élément de fixation proximal (30) et pour coopérer avec la rainure radiale proximale (51') quand l'extrémité proximale (13) est chassée sur l'élément de fixation proximal (30) de sorte à verrouiller axialement le ressort (5).

4. Le dispositif de fixation selon l'une des revendications 1 à 3, dans lequel le ressort (5) est de section cylindrique.

5. Le dispositif de fixation selon la revendication 1 ou 2 et la revendication 4,
dans lequel l'élément de fixation distal comprend une goupille (14) sur laquelle est chassée l'extrémité distale (17) du ressort (5).

6. Le dispositif de fixation selon la revendication 3 et 4,
dans lequel l'élément de fixation proximal comprend une cheville (30) sur laquelle est chassée l'extrémité proximale (13) du ressort (5).

7. Le dispositif de fixation selon la revendication 4 ou 5,
dans lequel l'extrémité distale (17) correspond à une première spire (11).

8. Le dispositif de fixation selon la revendication 7,
dans lequel la première spire (11) a une hauteur d'environ un dixième de la hauteur du ressort (5).

9. Le dispositif de fixation selon la revendication 8,
dans lequel la première spire (11) a une hauteur d'environ 0.2 mm.

10. Le dispositif de fixation selon la revendication 4 ou 6,
dans lequel l'extrémité proximale (13) correspond à une dernière spire (11') du ressort (5).

11. Le dispositif de fixation selon la revendication 10,
dans lequel la dernière spire (11') a une hauteur d'environ un dixième de la hauteur du ressort (5).

12. Le dispositif de fixation selon la revendication 11,
dans lequel la dernière spire (11') a une hauteur d'environ 0.2 mm.

13. Système de sertissage (1) comprenant le dispositif de fixation
**caractérisé par** l'une des revendications 1 à 12.

## Patentansprüche

1. Befestigungsvorrichtung eines Einfassungssystems (1) für ein Zeitmessgerät (6) oder Schmuckstück, umfassend:
einen Einfassungsträger (3);
eine schraubenförmige vertikale Evolventenfeder (5), welche sich axial zwischen dem Einfassungsträger (3) und dem Stück (6) erstreckt, so dass der Einfassungsträger (3) in Schwingung versetzt werden kann;
**dadurch gekennzeichnet, dass** das Befestigungssystem umfasst:
ein distales Befestigungselement (14), das angeordnet ist, um durch Einpressen ein distales Ende (17) der Feder (5) zu empfangen, um die Feder (5) am Stück (6) zu befestigen;
eine distale axiale Rille (52), welche in einem distalen Ende (17) der Feder (5) vorgesehen ist und sich axial erstreckt, wobei die distale axiale Rille (52) es erlaubt, mindestens einen Teil des Einpressdrucks des distalen Endes (17) auf dem distalen Befestigungselement (14) radial aufzufangen;
eine distale radiale Rille (51), welche im distalen Ende (17) der Feder (5) vorgesehen ist und sich peripherisch erstreckt; und
einen distalen Sporn (141), welcher mit dem distalen Befestigungselement (14) solidarisch ist, wobei der distale Sporn (141) angeordnet ist, um das Einpressen des distalen Endes (17) auf dem distalen Befestigungselement (14) zu ermöglichen, und um mit der distalen radialen Rille (51) zusammenzuarbeiten, wenn das distale Ende (17) auf dem distalen Befestigungselement (14) eingepresst wird, um die Feder (5) axial zu verriegeln.

2. Befestigungsvorrichtung gemäss Anspruch 1, worin das distale Befestigungselement einen Sperrstift (14) umfasst, welcher sich innerhalb der Feder (5) erstreckt.

3. Proximale Befestigungsvorrichtung für ein Zeitmessgerät (6) oder Schmuckstück, umfassend: einen Einfassungsträger (3); und eine schraubenförmige vertikale Evolventenfeder (5), welche sich axial zwischen dem Einfassungsträger (3) und dem Stück (6) erstreckt, so dass der Einfassungsträger (3) in Schwingung versetzt werden kann;
**dadurch gekennzeichnet, dass** die proximale Befestigungsvorrichtung umfasst:
ein proximales Befestigungselement (30), das angeordnet ist, um durch Einpressen ein proximales Ende (13) der Feder (5) zu empfangen, um die Feder (5) am Einfassungsträger (3) zu befestigen;
eine proximale axiale Rille (52'), welche in einem proximalen Ende (13) der Feder (5) vorgesehen ist und sich axial erstreckt, wobei die proximale axiale Rille (52') es erlaubt, mindestens einen Teil des Einpressdrucks des proximalen Endes (13) auf dem proximalen Befestigungselement (30) radial aufzufangen;
eine proximale radiale Rille (51'), welche im distalen Ende (13) der Feder (5) vorgesehen ist und sich peripherisch erstreckt; und
einen proximalen Sporn (141'), welcher mit dem proximalen Befestigungselement (30) solidarisch ist, wobei der proximale Sporn (141') angeordnet ist, um das Einpressen des proximalen Endes (13) auf dem proximalen Befestigungselement (30) zu ermöglichen, und um mit der proximalen radialen Rille (51') zusammenzuarbeiten, wenn das proximale Ende (13) auf dem proximalen Befestigungselement (30) eingepresst wird, um die Feder (5) axial zu verriegeln.

4. Befestigungsvorrichtung gemäss einem der Ansprüche 1 bis 3, worin die Feder (5) einen zylindrischen Querschnitt aufweist.

5. Befestigungsvorrichtung gemäss Anspruch 1 oder 2 und Anspruch 4, worin das distale Befestigungselement einen Sperrstift (14) umfasst, auf welchen das distale Ende (17) der Feder (5) eingepresst wird.

6. Befestigungsvorrichtung gemäss Anspruch 3 und 4, worin das proximale Befestigungselement einen Dübel (30) umfasst, auf welchen das proximale Ende (13) der Feder (5) eingepresst wird.

7. Befestigungsvorrichtung gemäss Anspruch 4 oder 5, worin das distale Ende (17) einer ersten Windung (11) entspricht.

8. Befestigungsvorrichtung gemäss Anspruch 7, worin die erste Windung (11) eine Höhe von ungefähr einem Zehntel der Höhe der Feder (5) aufweist.

9. Befestigungsvorrichtung gemäss Anspruch 8, worin die erste Windung (11) eine Höhe von ungefähr 0,2mm aufweist.

10. Befestigungsvorrichtung gemäss Anspruch 4 oder 6, worin das proximale Ende (13) einer letzten Windung (11') der Feder (5) entspricht.

11. Befestigungsvorrichtung gemäss Anspruch 10, worin die letzte Windung (11') eine Höhe von ungefähr einem Zehntel der Höhe der Feder (5) aufweist.

12. Befestigungsvorrichtung gemäss Anspruch 11, worin die letzte Windung (11') eine Höhe von ungefähr 0,2mm aufweist.

13. Einfassungssystem (1) mit der durch einen der Ansprüche 1 bis 12 gekennzeichneten Befestigungsvorrichtung.

## Claims

1. Attachment device of a setting system (1) for a watchmaking or jewellery item (6) comprising:
a setting support (3);
a vertical helical-developing spring (5) extending axially between the setting support (3) and the item (6) so that the setting support (3) can be made to oscillate;
**characterised in that**
the attachment system comprises a distal attachment member (14) arranged to receive, by driving in, a distal extremity (17) of the spring (5) in order to attach the spring (5) to the item (6);
a distal axial groove (52) effected in a distal extremity (17) of the spring (5) and extending axially, the distal axial groove (52) allowing the radial absorption of at least a part of the driving in effort of the distal extremity (17) on the distal attachment member (14);
a distal radial groove (51) effected in the distal extremity (17) of the spring (5) and extending in a peripheral manner; and
a distal catch (141) secured to the distal attachment member (14), the distal catch (141) being arranged to allow the driving in of the distal extremity (17) on the distal attachment member (14) and to cooperate with the distal radial groove (51) when the distal extremity (17) is driven in the distal attachment element (14) to axially lock the spring (5).

2. The attachment device according to claim 1,
wherein the distal attachment member comprises a pin (14) extending inside the spring (5).

3. Proximal attachment device for a watchmaking (6) or jewellery item comprising: a setting support (3); and a vertical helical-developing spring (5) extending axially between the setting support (3) and the item (6) so that the setting support (3) can be made to oscillate;
**characterised in that**
the proximal attachment device comprises a proximal attachment member (30) arranged to receive, by driving in, a proximal extremity (13) of the spring (5) in order to attach the spring (5) to the setting support (3);
a proximal axial groove (52') effected in a proximal extremity (13) of the spring (5) and extending axially, the proximal axial groove (52') allowing the radial absorption of at least a part of the driving in effort of the proximal extremity (13) on the proximal attachment member (30);
a proximal radial groove (51') effected in the proximal extremity (13) of the spring (5) and extending in a peripheral manner; and
a proximal catch (141') secured to the proximal attachment member (30), the proximal catch (141') being arranged to allow the driving in of the proximal extremity (13) on the proximal attachment member (30) and to cooperate with the proximal radial groove ((51') when the proximal extremity (13) is driven in the proximal attachment element (30) to axially lock the spring (5).

4. The attachment device according to one of the claims 1 to 3,
wherein the spring (5) has a cylindrical cross-section.

5. The attachment device according to claim 1 or 2 and claim 4,
wherein the distal attachment system comprises a pin (14) on which the distal extremity (17) of the spring (5) is driven in.

6. The attachment device according to claim 3 or 4,
wherein the proximal attachment member comprises a pin (30) on which the proximal extremity (13) of the spring (5) is driven in.

7. The attachment device according to claim 4 or 5,
wherein the distal extremity (17) corresponds to a first coil (11).

8. The attachment device according to claim 7,
wherein the first coil (11) has a height of about a tenth of the height of the spring (5).

9. The attachment device according to claim 8,
wherein the first coil (11) has a height of about 0.2 mm.

10. The attachment device according to claim 4 or 6,
wherein the proximal extremity (13) corresponds to a last coil (11') of the spring (5).

11. The attachment device according to claim 10,
wherein the last coil (11') has a height of about a tenth of the height of the spring (5).

12. The attachment device according to claim 11,
wherein the last coil (11') has a height of about 0.2 mm.

13. Setting system (1) comprising an attachment device
**characterised by** one of the claims 1 to 12.
